# EUROPÄISCHE PATENTSCHRIFT

(11) **EP 0 941 959 B1**
(45) Veröffentlichungstag und Bekanntmachung des Hinweises auf die Patenterteilung: **19.05.2004**
(21) Anmeldenummer: 98890071.8
(22) Anmeldetag: 13.03.1998
(51) Int. Cl.: B66C 13/06

(54) **Kranhubwerk**
Crane hoist unit
Engin de levage pour grue

(43) Veröffentlichungstag der Anmeldung: 15.09.1999
(73) Patentinhaber: Voith-Werke Ing. A. Fritz Voith Gesellschaft m.b.H. & Co. KG., 4050 Traun-Oedt (AT)
(72) Erfinder: Lackner, Andreas, Dipl.-Ing., 4644 Scharnstein (AT); Strasser, Hubert Dipl.-Ing., 4723 Natternbach (AT)
(74) Vertreter: Secklehner, Günter, Dr.

(56) Entgegenhaltungen:
- DE-A- 3 717 890
- DE-A- 4 126 508
- DE-C- 240 627
- FR-A- 2 164 504
- GB-A- 1 002 758
- US-A- 2 805 781
- US-A- 3 107 791

## Beschreibung

Die Erfindung bezieht sich auf ein Kranhubwerk wie im Oberbegriff des Anspruches 1 beschrieben.

Aus der DE-C 240 627 ist ein derartiges Kranhubwerk schon bekannt, das zwecks Vermeidung des Pendelns der Last beim Hebevorgang, bei diesem Kranhubwerk wird ein ein Lastorgan tragender Rahmen durch zumindest 3 nach oben auseinander laufende Seilstränge zur Durchführung einer Hubbwegung verfahren, wobei die Seilstränge über Umlenkrollen einer gemeinsam betriebenen Seilhaspel zugeführt werden oder jedem Seilstrang eine angetriebenen Haspel zugeordnet ist. Nachteilig ist bei dieser Ausführung ein hoher mechanischer Aufwand um jeden der Seilstränge über eine Umlenkrolle der Seilhaspel zuzuführen bzw eine aufwendige Antriebssteuerung.

Der Erfindung liegt daher die Aufgabe zugrunde, ein Hubwerk der eingangs geschilderten Art zu schaffen, das eine verhältnismäßig aufwandsarme und doch funktionssichere Laststabilisierung gegen Pendelbewegungen mit sich bringt.

Die Erfindung löst diese Aufgabe durch die im Kennzeichenteil des Anspruches 1 wiedergegebenen Merkmalen, wodurch es zu einer technisch sehr einfachen, in die eigentliche Hubeinrichtung integrierten Laststabilisierung kommt, wobei sich die dazu erforderlichen Seilablaufeinrichtungen bzw. Seiltriebeinrichtungen ohne Schwierigkeiten auf einer Laufkatze od. dgl. unterbringen lassen, und diese Laststabilisierung gewährleistet bis zu einer maximalen Beschleunigung die unmittelbare Folgebewegung der Last in Abhängigkeit von der Kran-Fahrbewegung. Bei Überschreiten des Beschleunigungsgrenzwertes reichen dann die Stabilisierungskräfte durch die Seilstränge zwar nicht mehr aus und die Last könnte durch eine Lokkerung zumindest eines Seilstranges zu pendeln beginnen, doch läßt sich der Beschleunigungsgrenzwert aus den Hubwerksdaten, wie der Seilstranganordnung und der maximal notwendigen Hubhöhe, ermitteln, so daß bei der Auslegung des Hubwerkes auf die jeweiligen Erfordernissen Rücksicht genommen und beispielsweise die Größe des Ablaufdreieckes entsprechend der gewünschten Hubhöhe und Beschleunigungsgrenzwerte gewählt werden kann.

Von Vorteil ist auch eine Weiterbildung nach Anspruch 2, wodurch auch auf die hängende Last selbst eine stabilisierende Wirkung ausgeübt und ein Pendeln der Last um das Lastaufnahmemittel erschwert wird.

Nach einer zusätzlichen Weiterbildung der Erfindung gemäß Anspruch 3, sind zwei Seiltriebe mit jeweils drei Seilsträngen vorgesehen , deren Lastaufnahmemittel eine gemeinsame Traverse od. dgl. aufweisen. Damit läßt sich die Seilstabilisierung auch beim Einsatz einer Traverse, wie sie beispielsweise bei Magnetkrananlagen vorkommt, einsetzen, wobei die Seilstabilisierungen, deren Abstand voneinander nach den Erfordernissen der Traverse gewählt wird, eine Pendelsicherung der Traverse ergeben, welche Sicherung unabhängig vom Lastschwerpunkt der Kombination aus Traverse und Last voll zur Wirkung kommt und auch ein Verdrehen der Traverse um eine Vertikalachse verhindert.

Vorteilhaft sind auch Weiterbildungen gemäß den Ansprüchen 4 und 5, wodurch auf rationelle Weise ein zu sich paralleles Heben und Senken der Traverse erreicht wird, sind für die Seilstränge beider Seiltriebe hingegen jeweils eigene, für sich antreibbare Seiltrommeln vorgesehen, kann bei der Hubbewegung auch für eine Schrägstellung der Traverse oder eine ähnliche zusätzliche Hubbewegung gesorgt werden.

In der Zeichnung ist der Erfindungsgegenstand beispielsweise veranschaulicht, und zwar zeigen
- Fig. 1: ein erfindungsgemäßes Kranhubwerk in einem Funktionsschema;
- Fig. 2 bis 4: Ausführungsbeispiele eines Kranhubwerkes, gemäß dem Stand der Technik;
- Fig. 5: eine andere Ausbildung des erfindungsgemäßen Kranhubwerkes in schematischer Darstellung;

Ein Seiltrieb eines in der Figur 1 nicht weiter dargestellten erfindungsgemäßen Kranhubwerkes umfaßt drei Seilstränge 2, 3, 4, die am lastseitigen Ende ein Lastaufnahmemittel 5, beispielsweise eine Kranhaken 6 tragen. Die drei Seilstränge 2, 3, 4 sind auf einer gemeinsamen Seiltrommel 7 gewickelt, wobei die beiden äußeren Seilstränge 3, 4 von der Seiltrommel über Umlenkrollen 8, 9 zum Lastaufnahmemittel 5 führen, der mittlere Seilstrang 2 hingegen direkt von der Seiltrommel 7 abwärts führt. Die Ablaufstellen 10, 11, 12 der Seilstränge 2, 3, 4 von der Seiltrommel 7 bzw. den Umlenkrollen 8, 9 bilden ein möglichst gleichseitiges Dreieck D und die Mittellinien der Seilstränge 2, 3, 4 bestimmen eine mit der Spitze abwärts gerichtete dreiseitige Pyramide P, deren Spitze S auf der vertikalen Schwerlinie L des Lastaufnahmemittels 5 und etwa in der Höhe dessen Schwerpunktes liegt.

Durch diese Dreistrangführung des Seiltriebes 1 ergibt sich auf besonders einfache Weise eine funktionssichere Laststabilisierung gegen unerwünschte Pendelbewegungen, so daß bei Förderbewegungen einer mit einem solchen Seiltrieb 1 ausgestatteten Krananlage in beliebiger Richtung die am Lastaufnahmemittel hängende Last den Fahrbewegungen unmittelbar nachfolgt, so lange bestimmte Beschleunigungsgrenzwerte nicht überschritten werden.

Bei der Hubbewegung des Seiltriebes 1 entstehen durch das Auf- bzw. Abwickeln der Seilstränge von der Seiltrommel 7 axial ausgerichtete Seilwanderungen w, die zu entsprechenden Ablenkungen der Seilstränge (strichpunktierte Lage) führen. Um dabei die Schräglaufwinkel α bezüglich den Umlenkrollen 8, 9 möglichst gering zu halten, sind die Umlenkrollen 8, 9 entsprechend weit von der Seiltrommel entfernt. Außerdem sind sie gelenkig gelagert, wobei die Lagerung 13, 14 eine Schwenkbewegung um eine zur Seiltrommelachse T normale Schwenkachse A ermöglichen, so daß es unabhängig von der Hubhöhe stets zu einem exakten Seilablauf über die Umlenkrollen kommt.

Beim Ausführungsbeispiel gemäß Fig. 2 sind alle drei Seilstränge 2, 3, 4 von der Seiltrommel 7 über Umlenkrollen 8, 9, 15 zum Lastaufnahmemittel 5 geführt, um größere Seilwanderungen bei geringen Schräglaufwinkeln zuzulassen. Hier wird das obere Ablaufdreieck D durch die Ablaufstellen 11, 12 und 16 der Seilstränge von den Umlenkrollen 8, 9, 15 bestimmt.

Wie in Fig. 3 und 4 gemäß dem Stand der Technik veranschaulicht, können die Seilstränge 2, 3, 4 auch jeweils über zwei hintereinandergereihte Umlenkrollen geführt sein, wobei beispielsweise nur der mittlere Seilstrang über zwei hintereinandergereihte Umlenkrollen 17, 18 führt (Fig. 3) oder alle drei Seilstränge über jeweils hintereinandergereihte Umlenkrollen 17, 18; 8, 19; 9, 20 abwärts zum Lastaufnahmemittel 5 führen und dabei jeweils die Ablaufstellen der letzten Umlenkrollen das Ablaufdreieck definieren.

Bei dem erfindungsgemäßen Ausführungsbeispiel nach Fig. 5 sind zwei Seiltriebe 1, 21 mit jeweils drei Seilsträngen 2, 3, 4; 22, 23, 24 vorgesehen, deren Lastaufnahmemittel 5, 25 eine gemeinsame Traverse 26 aufweisen, wie das beispielsweise bei Magnetkränen der Fall ist, um auch für solche Traversen eine Pendelsicherung zu erreichen. Die beiden Seiltriebe 1, 21 sind auf einer gemeinsamen Seiltrommel 7 gewickelt, womit ein Parallelbetrieb der beiden Seiltriebe 1, 21 erfolgt und die Traverse zu sich parallel gehoben und gesenkt wird. Es ist aber auch möglich, die Seiltrommel 7 in zwei Teiltrommeln zu teilen und diese mit jeweils einem eigenen Antrieb auszustatten, so daß die Seiltriebe 1, 21 unterschiedlich betätigt werden können und auch eine Schrägstellung der Traverse zu erreichen ist.

## Patentansprüche

1. Kranhubwerk mit wenigstens einem Seiltrieb (1) und einem am Seiltrieb befestigbaren Lastaufnahmemittel (5), welcher Seiltrieb (1) drei Seilstränge (2, 3, 4) umfaßt, die über voneinander beabstandete Seilablaufeinrichtungen, vorzugsweise Seiltrommeln (7), Umlenkrollen (8,9) od. dgl., abwärts zum Lastaufnahmemittel (5) geführt sind, wobei die Ablaufstellen (10, 11, 12) der Seilstränge (2, 3, 4) von den Seilablaufeinrichtungen ein im Wesentlichen gleichseitiges Dreieck (D) bilden und die Mittellinien der abwärts geführten Seilstränge (2, 3, 4) eine mit der Spitze (S) abwärts gerichtete dreiseitige im Wesentlichen regelmäßige Pyramide (P) bestimmen, und wobei die drei Seilstränge (2, 3, 4) auf einer gemeinsamen Seiltrommel (7) oder auf drei koaxialen, miteinander im Sinne gleicher Seilgeschwindigkeiten antriebsverbundenen Einzelseiltrommeln gewickelt sind und die beiden äußeren Seilstränge (3, 4) von der Seiltrommeln (7) über gelenkig gelagerte Umlenkrollen (8, 9) zum Lastaufnahmemittel (5) führen, **dadurch gekennzeichnet, daß** der mittlere Seilstrang (2) direkt von der Seiltrommel (7) abwärts zum Lastaufnahmemittel (5) führt.

2. Kranhubwerk nach Anspruch 1, **dadurch gekennzeichnet, daß** die Spitze (S) der Pyramide (P) auf der vertikalen Schwerlinie (L) des Lastaufnahmemittels (6) und vorzugsweise im Höhenbereich dessen Schwerpunktes liegt.

3. Kranhubwerk nach Anspruch 1 oder 2, **dadurch gekennzeichnet, daß** zwei Seiltriebe (1, 21) mit jeweils drei Seilsträngen (2, 3, 4; 22, 23, 24) vorgesehen sind, deren Lastaufnahmemittel (5, 25) eine gemeinsame Traverse (26) od. dgl. aufweisen.

4. Kranhubwerk nach Anspruch 3, **dadurch gekennzeichnet, daß** die Seilstränge (2, 3, 4; 22, 23, 24) der beiden Seiltriebe (1, 21) auf einer gemeinsamen Seiltrommel (7) gewikkelt sind.

5. Kranhubwerk nach Anspruch 3, **dadurch gekennzeichnet, daß** für die Seilstränge (2, 3, 4; 22, 23, 24) beider Seiltriebe (1, 21) jeweils eigene, für sich antreibbare Seiltrommeln vorgesehen sind.

## Claims

1. Crane hoist unit with at least one cable drive (1) and a load-bearing means (5) which can be attached to the cable drive, which cable drive (1) has three cable strands (2, 3, 4) which are guided downwards towards the load-bearing means (5) by mutually spaced cable unreeling devices, preferably cable reels (7), pulley blocks (8, 9) or similar, the unreeling points (10, 11, 12) of the cable strands (2, 3, 4) from the cable unreeling devices forming an essentially equilateral triangle (D) and the mid-lines of the downwardly guided cable strands (2, 3, 4) define an essentially regular pyramid (P) with a downwardly directed apex (S), the three cable strands (2, 3, 4) being reeled on a common cable reel (7) or on three coaxial, individual cable reels drivingly linked to one another with a view to achieving identical cable speeds, and the two outer cable strands (3, 4) run from the cable reels (7) to the load-bearing means (5) via articulatingly mounted pulley blocks (8, 9), **characterised in that** the middle cable strand (2) runs directly down from the cable reel (7) to the load-bearing means (5).

2. Crane hoist unit as claimed in claim 1, **characterised in that** the apex (S) of the pyramid (P) lies on the vertical gravity line (L) of the load-bearing means (6) and preferably at a height on a level with its centre of gravity.

3. Crane hoist unit as claimed in claim 1 or 2, **characterised in that** two cable drives (1, 21) are provided, each with three cable strands (2, 3, 4; 22, 23, 24), the load-bearing means (5, 25) of which have a common crossbeam (26) or similar.

4. Crane hoist unit as claimed in claim 3, **characterised in that** the cable strands (2, 3, 4; 22, 23, 24) of the two cable drives (1, 21) are wound on a common cable reel (7).

5. Crane hoist unit as claimed in claim 3, **characterised in that** separate individually driveable cable reels are provided for the cable strands (2, 3, 4; 22, 23, 24) of both cable drives (1, 21).

## Revendications

1. Mécanisme de levage de grue avec au moins un élément d'entraînement et de mouflage des câbles (1) et un moyen de réception de charge (5) pouvant être fixé à l'élément d'entraînement et de mouflage des câbles, ledit élément d'entraînement et de mouflage des câbles (1) comportant trois brins de câble (2, 3, 4), qui sont guidés sur des installations de passage de câble espacées les unes des autres, de préférence des tambours de câble (7), des rouleaux de renvoi (8, 9) ou analogue, vers le bas au moyen de réception de charge (5), où les emplacements de passage (10, 11, 12) des brins de câble (2, 3, 4) des installations de passage de câble présentent un triangle (D) sensiblement à côtés égaux, et les lignes médianes des brins de câble (2, 3, 4) guidés vers le bas forment une pyramide sensiblement régulière (P) à trois côtés dont la pointe (S) est dirigée vers le bas, et où les trois brins de câble (2, 3, 4) sont enroulés sur un tambour de câble commun (7) ou sur trois tambours de câble individuels coaxiaux à entraînement lié dans le sens de vitesses de câbles identiques, et les deux brins de câble extérieurs (3, 4) mènent des tambours de câble (7) par des rouleaux de renvoi (8, 9) logés d'une manière articulée vers le moyen de réception de charge (5), **caractérisé en ce que** le brin de câble médian (2) mène directement du tambour de câble (7) vers le bas au moyen de réception de charge (5).

2. Mécanisme de levage de grue selon la revendication 1, **caractérisé en ce que** la pointe (S) de la pyramide (P) se situe sur la ligne de gravité verticale (L) du moyen de réception de charge (6) et de préférence dans la zone en hauteur de son centre de gravité.

3. Mécanisme de levage de grue selon la revendication 1 ou 2, **caractérisé en ce que** deux éléments d'entraînement et de mouflage des câbles (1,21) sont prévus avec respectivement trois brins de câble (2, 3, 4 ; 22, 23, 24), dont les moyens de réception de charge (5, 25) présentent une traverse (26) ou analogue commune.

4. Mécanisme de levage de grue selon la revendication 3, **caractérisé en ce que** les brins de câble (2, 3, 4 ; 22, 23, 24) des deux éléments d'entraînement et de mouflage des câbles (1, 21) sont enroulés sur un tambour à câble (7) commun.

5. Mécanisme de levage de grue selon la revendication 3, **caractérisé en ce que** sont prévus pour les brins de câble (2, 3, 4 ; 22, 23, 24) des deux éléments d'entraînement et de mouflage des câbles (1, 21) respectivement des tambours de câble propres, pouvant être entraînés séparément.
